# FASCICULE DE BREVET EUROPEEN

(11) **EP 0 366 506 B1**
(45) Date de publication et mention de la délivrance du brevet: **17.06.1992**
(21) Numéro de dépôt: 89402555.0
(22) Date de dépôt: 19.09.1989
(51) Int. Cl.: B24B 5/00, B24B 21/00

(54) **Machine pour l'usinage par abrasif de portées cylindriques sur des pièces, notamment pour l'usinage par toilage des tourillons et manetons sur des vilebrequins**
Zur Schleifbearbeitung von zylindrischen Lagerflächen von Werkstücken, insbesondere für die Bearbeitung von Kurbelwellen- und Kurbelzapfen mittels Bandschleifer
Device for abrasive machining of cylindrical bearing surfaces of workpieces, in particular for belt grinding of crankshaft journals and pins

(30) Priorité: 27.09.1988 FR 8812622
(43) Date de publication de la demande: 02.05.1990
(73) Titulaire: SOCIETE PROCEDES MACHINES SPECIALES S.P.M.S., 91031 Evry Cédex (FR)
(72) Inventeur: Pineau, Jean-Claude, F-77960 Chailly-En-Bière (FR)
(74) Mandataire: Casalonga, Axel

(56) Documents cités:
- DE-U- 8 602 817
- GB-A- 1 334 361

## Description

La présente invention se rapporte à une machine pour l'usinage par abrasif de portées cylindriques sur des pièces, notamment pour l'usinage par toilage des tourillons et manetons sur des vilebrequins, comprenant, pour l'usinage de chaque portée, un bras qui est monté librement pivotant autour d'un axe horizontal sur un coulisseau mobile verticalement et qui porte deux mâchoires articulées sur le bras et couplées de manière à pouvoir être serrées l'une contre l'autre par pivotement synchrone en opposition par rapport au bras, sous l'action d'un moyen de manoeuvre commun, les mâchoires portant des moyens d'application de l'abrasif contre la portée à usiner lors du serrage des mâchoires.

Sur les machines de toilage connues de ce type, telles qu'elles sont commercialisées par exemple depuis de nombreuses années par la demanderesse, en vue de la superfinition simultanée des portées d'arbres et plus particulièrement des tourillons et des manetons de vilebrequins, les deux mâchoires de chaque bras comportent chacune deux patins pour appliquer la bande abrasive sur la portée à usiner, cette application s'effectuant par l'effet de serrage produit par des rondelles-ressorts fixées sur l'une des deux mâchoires.

Ce mode d'application de l'abrasif contre la portée à usiner conduit à des pressions d'application qui sont pratiquement incontrôlables et qui ne sont pas les mêmes sur les différents moyens d'application de chaque bras.

Par ailleurs, dans le cas où la portée à usiner est excentrée par rapport à l'axe de rotation de la pièce qui est entraînée autour de cet axe lors de l'usinage, il se produit un déséquilibrage du bras en raison des masses du bras mises en mouvement lors de la rotation de la pièce autour de son axe.

Enfin, jusqu'à présent, lors de l'usinage de pièces comportant des portées excentrées, il est indispensable d'indexer au départ la pièce à usiner, c'est-à-dire de la positionner angulairement autour de son axe de rotation, de manière que les axes des portées excentrées se trouvent dans un même plan vertical contenant l'axe de rotation de la pièce, avant d'engager le ou les bras sur la pièce. En effet, les bras de ces machines connues ne peuvent pas se positionner d'eux-mêmes sur des portées excentrées décalées latéralement.

La présente invention a pour objet un dispositif d'usinage du type défini ci-dessus, conçu de manière à permettre un serrage procurant des pressions d'application contrôlables avec précision et uniformes sur les portées à usiner.

L'invention a également pour objet un dispositif du type défini ci-dessus, permettant un équilibrage du ou des bras lors de l'usinage de portées excentrées.

Enfin, l'invention a pour objet un dispositif du type défini ci-dessus, permettant à chaque bras de se centrer de lui-même sur la portée à usiner sur la pièce, même dans le cas de portées excentrées, quelle que soit la position angulaire de ces portées excentrées par rapport à l'axe de rotation, supprimant ainsi la nécessité d'un indexage angulaire de la pièce à usiner.

Sur la machine conforme à l'invention, chaque bras comporte trois moyens d'application de l'abrasif contre la portée à usiner, à savoir un premier en position médiane fixe sur le bras et les deux autres en position latérale sur les deux mâchoires, le bras étant mobile par rapport au coulisseau sous l'action d'un vérin d'équilibrage à pression d'alimentation contrôlée, de manière que lors du serrage des mâchoires, les trois moyens d'application de l'abrasif contre la portée à usiner soient disposés sensiblement aux trois angles d'un triangle équilatéral et appliqués avec une pression uniforme contre la portée à usiner, ce qui permet un serrage isostatique (3 points).

D'une manière avantageuse, les deux mâchoires articulées sur le bras sont couplées de manière à pivoter de façon synchrone en opposition par rapport au bras, sous l'action d'un moyen de manoeuvre commun à effort de serrage contrôlé.

De préférence, ledit moyen de manoeuvre commun est constitué par un vérin à pression d'alimentation contrôlée.

Suivant un mode de réalisation particulièrement simple, les deux mâchoires sont couplées par engrenages, chaque bras portant un pignon en prise avec le pignon de l'autre mâchoire.

En vue de l'équilibrage du bras, même en cas d'usinage de portées excentrées, il est avantageux que le bras soit mobile par rapport au coulisseau sous l'action d'un vérin à pression d'alimentation contrôlée.

Chaque bras de la machine conforme à l'invention comporte avantageusement des moyens de guidage permettant au bras de se centrer sur la portée à usiner lors de la descente du bras sur cette dernière.

Ces moyens de guidage peuvent comprendre sur chaque mâchoire un premier guide qui est situé en dessous des moyens d'application d'abrasif prévus sur cette mâchoire et qui comporte une surface de guidage disposée de manière que sur les mâchoires ouvertes, c'est-à-dire écartées, les deux surfaces de guidage des deux premiers guides de chaque bras convergent vers le haut, la distance réciproque desdites surfaces de guidage, à la partie inférieure de ces dernières, étant supérieure deux fois à l'excentricité maximale des portées excentrées.

De préférence, les moyens de guidage comprennent, en outre, deux seconds guides disposés sur le bras, de part et d'autre et en dessous du moyen d'application d'abrasif prévu sur le bras, les deux seconds guides présentant également des surfaces de guidage convergeant vers le haut.

On va décrire ci-après plus en détail un mode de réalisation illustratif et non limitatif de l'objet de l'invention, en se référant aux dessins schématiques annexés, sur lesquels :
la figure 1 représente un bras d'une machine d'usinage par toilage conforme à l'invention, le bras se trouvant en position haute au-dessus d'un tourillon à usiner, ses mâchoires étant ouvertes;
la figure 2 représente le bras d'usinage en position abaissée sur le tourillon à usiner, les mâchoires étant ouvertes;
la figure 3 représente la bras d'usinage en position abaissée, le mâchoires étant fermées sur le tourillon à usiner.

Le bras d'usinage par toilage, tel qu'illustré par les dessins, fait partie d'une machine de superfinition par toilage, permettant d'usiner simultanément tout ou partie des portées cylindriques d'un vilebrequin 1 dont on a représenté schématiquement les tourillons 2 et les manetons 3.

La machine comprend, à cet effet, un coulisseau porte-bras 4 monté mobile verticalement sur un bâti 5 sous l'action d'une commande non présentée. Le coulisseau 4 porte, entre chaque fois deux flasques 6, des bras 7 flottants, c'est-à-dire montés pivotant librement autour d'un axe horizontal 8. L'axe horizontal 8 est solidaire d'un coulisseau 9 monté mobile sous l'action d'un vérin 10 dans une glissière 11 prévue à l'extrémité supérieure du bras 7.

A son extrémité inférieure, le bras 7 porte un appui 12 muni d'un patin d'application 13 dont la fonction apparaîtra par la suite. Par ailleurs, le bras 7 porte, au voisinage de son extrémité inférieure, deux mâchoires 14a,14b dont chacune est munie d'un appui 15a,15b équipé d'un patin d'application 16a,16b. Les deux mâchoires 14a,14b sont articulées par des axes 17a,17b sur le bras 7 et sont couplées par deux pignons 18a,18b en prise l'un avec l'autre. Un vérin 19 monté entre le bras 7 et la mâchoire 14a permet de faire pivoter cette dernière autour de l'axe 17a et, du fait du couplage des deux mâchoires 14a,14b par les pignons 18a,18b, de faire pivoter simultanément l'autre mâchoire 14b en synchronisme en sens contraire.

L'articulation des mâchoires 14a,14b sur le bras 7 et la disposition des appuis 15a,15b sur les mâchoires 14a,14b sont choisies de manière que lorsque le bras 7 est abaissé sur la pièce à usiner et que les mâchoires 14a,14b sont serrées autour de cette pièce par le vérin 19, comme cela est représenté sur la figure 3, les trois appuis 12,15a,15b et les patins d'application 13,16a et 16b de ces appuis, soient disposés sensiblement aux angles d'un triangle équilatéral, le patin 13 fixé au bras 7 étant en appui depuis le haut sur la pièce et les deux patins 16a,16b fixés aux deux mâchoires 14a,14b étant appuyés depuis le bas et depuis les deux côtés opposés contre la pièce.

Le bras 7 porte, par ailleurs, deux guides 20a,20b disposés de part et d'autre de l'appui 12, les deux guides ayant des surfaces de guidage 21a,21b situées en dessous du patin 13 et convergeant vers le haut, de telle manière que les guides 20a,20b assurent, lors de l'abaissement du bras 7 sur la pièce 1 à usiner, un autocentrage du bras 7, donc du patin 13, par rapport à la pièce 1.

Par ailleurs, chacune des deux mâchoires 14a,14b porte, en dessous de son appui 15a,15b, un guide 22a,22b présentant une surface de guidage 23a,23b. Les guides 22a,22b sont conformés et disposés de telle manière que lorsque les deux mâchoires 14a,14b sont ouvertes (figures 1 et 2), les surfaces de guidage 23a,23b convergent vers le haut, leur espacement réciproque maximal à la portée inférieure étant supérieur à deux fois l'excentricité maximale des manetons de la pièce 1 à usiner et leur espacement réciproque minimal étant sensiblement égal à la distance réciproque maximale des surfaces de guidage 21a,21b des deux guides fixes 20a,20b.

Chaque bras 7 est, en outre, équipé d'un ensemble de guidage et de tension pour une bande abrasive 24. Cet ensemble est conçu de manière à faire passer la bande abrasive 24 sur les trois patins 13,16a et 16b et comprend un ensemble de galets de guidage et de renvoi, grâce auquel la bande abrasive 24 contourne les surfaces de guidage 21a,21b,23a,23b. Cet ensemble de guidage et de tension ne constitue pas l'objet de la présente invention et ne sera pas décrit plus en détail.

En se référant aux figures 1, 2 et 3, on va décrire ci-après le mode de fonctionnement du dispositif conforme à l'invention.

Pour usiner tout ou partie des portées cylindriques d'une pièce 1, par exemple, tout ou partie des tourillons 2 et/ou des manetons 3 d'un vilebrequin, à l'aide d'un dispositif multiple comprenant, sur un même coulisseau 4, autant de bras 7 que le vilebrequin 1 comporte de portées à usiner simultanément, on amène le vilebrequin 1 en dessous des bras 7 flottants du coulisseau 4 relevé en position haute, les mâchoires 14a,14b des bras 7 étant ouvertes (figure 1). Le vilebrequin 1 est supporté, de façon connue en soi, par exemple entre pointes, et est entraîné en rotation, pendant l'usinage des portées, autour de son axe de rotation défini par l'axe des tourillons 2.

Lorsque le vilebrequin 1 a été amené verticalement en dessous des bras 7, comme représenté sur la figure 1, le coulisseau 4 est abaissé, de sorte que chaque bras 7 se centre par rapport à la portée cylindrique qu'il doit usiner (tourillon 2, maneton 3), grâce aux surfaces de guidage 23a,23b des guides 22a,22b et aux surfaces de guidage 21,21b des guides 20a,20b, ce qui amène le patin 13 du bras 7 sur la portée cylindrique à usiner (figure 2).

Dans l'exemple des figures, le bras 7 illustré est destiné à l'usinage d'un tourillon 2 du vilebrequin 1.

On serre ensuite les deux mâchoires 14a,14b, par alimentation du vérin 19 dont la course est contrôlée par deux fins de course 25,26 réglables en fonction du diamètre de la portée à usiner, de sorte que les deux patins 16a,16b se trouvent appliqués latéralement depuis le bas contre la portée cylindrique 2 à usiner, grâce au couplage des deux mâchoires 14a,14b par les pignons 18a,18b. Les trois patins 13,16a,16b sont ainsi en appui avec une pression uniforme contre la portée 2 à usiner, sensiblement aux trois angles d'un triangle équilatéral, et appliquent ainsi la bande abrasive 24 avec une pression uniforme contre la portée 2 (figure 3). Il suffit alors d'entraîner en rotation la pièce 1 autour de son axe de rotation, pour assurer l'usinage uniforme de la portée 2.

Lors de l'usinage des tourillons 2 d'un vilebrequin 1, l'entraînement en rotation du vilebrequin 1 autour de son axe de rotation, donc autour de l'axe des tourillons 2, ne provoque pratiquement aucun mouvement (de pivotement ou de montée ou de descente) des bras 7.

Il n'en est pas de même lors de l'usinage de portées cylindriques excentrées, par exemple des manetons 3 d'un vilebrequin 1. En effet, lors de l'entraînement en rotation du vilebrequin autour de son axe de rotation, ces manetons 3 excentrés par rapport à l'axe de rotation (axe des tourillons), effectuent une trajectoire circulaire excentrée par rapport à l'axe de rotation. Il est donc nécessaire que chaque bras 7 devant usiner une telle portée excentrée, puisse suivre ce mouvement de la portée à usiner, sans que ce bras ne soit déséquilibré par les effets provenant de la masse du bras mis en mouvement par la pièce à usiner 1 lors de la rotation de cette dernière.

L'équilibrage du bras 7 du dispositif conforme à l'invention, est assuré par le vérin 10 qui exerce un effet constant sur le bras 7, quelle que soit la position de ce dernier.

Cet équilibrage du bras 7 par le vérin 10, en combinaison avec le serrage isostatique des trois patins 13,16a,16b, grâce aux deux mâchoires 14a,14b couplées, permet d'assurer un effort de serrage uniforme et contrôlable des trois patins sur la portée à usiner.

## Revendications

1. Machine pour l'usinage par abrasif de portées cylindriques sur des pièces, notamment pour l'usinage par toilage des tourillons et manetons sur des vilebrequins, comprenant, pour l'usinage de chaque portée, un bras (7) qui est monté librement pivotant autour d'un axe horizontal (8) sur un coulisseau (4) mobile verticalement et qui porte deux mâchoires (14a, 14b) articulées sur le bras (7) et couplées de manière à pouvoir être serrées l'une contre l'autre par pivotement synchrone en opposition par rapport au bras (7), sous l'action d'un moyen de manoeuvre commun (19), les mâchoires portant des moyens d'application de l'abrasif contre la portée à usiner lors du serrage des mâchoires, caractérisée par le fait que chaque bras (7) comporte trois moyens (13,16a,16b) d'application de l'abrasif contre la portée à usiner, à savoir un premier (13) en position médiane fixe sur le bras (7) et les deux autres (16a,16b) en position latérale sur les deux mâchoires (14a,14b), le bras (7) étant mobile par rapport au coulisseau (4) sous l'action d'un vérin d'équilibrage (10) à pression d'alimentation contrôlée, de manière que lors du serrage des mâchoires, les trois moyens d'application de l'abrasif contre la portée à usiner soient disposés sensiblement aux trois angles d'un triangle équilatéral et appliqués avec une pression uniforme contre la portée à usiner.

2. Machine suivant la revendication 1, caractérisée par le fait que les deux mâchoires (14a,14b) articulées sur le bras (7) sont couplées de manière à pivoter de façon synchrone en opposition par rapport au bras, sous l'action d'un moyen de manoeuvre (19) commun à effort de serrage contrôlé.

3. Machine suivant la revendication 2, caractérisée par le fait que ledit moyen de manoeuvre (19) est constitué par un vérin à pression d'alimentation contrôlée.

4. Machine suivant la revendication 2 ou 3, caractérisée par le fait que les deux mâchoires (14a,14b) sont couplées par engrenages, chaque bras portant un pignon (18a,18b) en prise avec le pignon de l'autre mâchoire.

5. Machine suivant l'une quelconque des revendications précédentes, caractérisée par le fait que chaque bras comporte des moyens de guidage (20a,20b;22a, 22b) permettant au bras de se centrer sur la portée à usiner lors de la descente du bras sur cette dernière.

6. Machine suivant la revendication 5, caractérisée par le fait que les moyens de guidage comprennent, sur chaque mâchoire (14a,14b), un premier guide (22a,22b) qui est situé en dessous des moyens d'application d'abrasif (16a,16b) prévus sur cette mâchoire et qui comporte une surface de guidage (23a, 23b) disposée de manière que sur les mâchoires ouvertes, c'est-à-dire écartées, les deux surfaces de guidage (23a,23b) des deux premiers guides (22a,22b) de chaque bras (7) convergent vers le haut, la distance réciproque desdites surfaces de guidage, à la partie inférieure de ces dernières, étant supérieure à deux fois l'excentricité maximale des portées excentrées à usiner.

7. Machine suivant la revendication 5 ou 6, caractérisée par le fait que les moyens de guidage comprennent deux seconds guides (20a,20b) disposés sur le bras (7), de part et d'autre et en dessous du moyen d'application d'abrasif (13) prévu sur le bras, les deux seconds guides présentant également des surfaces de guidage (21a,21b) convergeant vers le haut.

## Patentansprüche

1. Maschine zur Schleifbearbeitung von zylindrischen Lagerflächen von Werkstücken, insbexondere für die Bearbeitung von Kurbelwellen- und Kurbelzapfen durch Bandschleifen, wobei die Maschine für die Bearbeitung jeder Lagerfläche einen Arm (7) aufweist, der auf einem in Vertikalrichtung beweglichen Führungsschlitten (4) um eine horizontale Achse (8) frei schwenkbar befestigt ixt und der zwei Klemmbacken (14a, 14b) trägt, die gelenkig an dem Arm (7) befestigt und miteinander derart gekuppelt sind, daß sie durch eine synchrone und entgegengesetzt gerichtete Schwenkbewegung gegenüber dem Arm unter der Wirkung einer gemeinsamen Betätigungseinrichtung (19) gegeneinander festspannbar sind, und die Einrichtungen zum Anpressen des Schleifmaterials gegen die zu bearbeitende Lagerfläche beim Festspannen der Klemmbacken tragen, dadurch **gekennzeichnet**, daß jeder Arm (7) drei Einrichtungen (13, 16a, 16b) zum Anpressen des Schleifmaterials gegen die zu bearbeitende Lagerfläche aufweist, nämlich eine erste auf dem Arm (7) in einer mittleren Position befestigte Einrichtung (13) und zwei weitere Einrichtungen (16a, 16b), die in einer seitlichen Position auf den beiden Klemmbacken (14a, 14b) befestigt sind, wobei der Arm (7) gegenüber dem Führungsschlitten (4) unter der Wirkung eines Ausgleichszylinders (10) mit steuerbarem Speisedruck derart beweglich ist, daß beim Festspannen der Klemmbacken die drei Einrichtungen zum Anpressen des Schleifmaterials gegen die zu bearbeitende Lagerfläche im wesentlichen an den drei Ecken eines gleichseitigen Dreieckes angeordnet sind und mit einem gleichförmigen Druck gegen die zu bearbeitende Lagerfläche angepreßt werden.

2. Maschine,nach Anspruch 1, dadurch **gekennzeichnet** , daß die beiden gelenkig auf dem Arm (7) befestigten Klemmbacken (14a, 14b) derart miteinander gekuppelt sind, daß sie gegenüber dem Arm synchron und entgegengesetzt zueinander unter der Wirkung einer gemeinsamen Betätigungseinrichtung (19) mit gesteuerter Festspannkraft verschwenkt werden.

3. Maschine nach Anspruch 2, dadurch **gekennzeichnet** , daß die Betätigungseinrichtung (19) durch einen Druckzylinder mit gesteuertem Speisedruck gebildet ixt.

4. Maschine nach Anspruch 2 oder 3, dadurch **gekennzeichnet** , daß die beiden Klemmbacken (14a, 14b) durch Verzahnungen miteinander gekuppelt sind, wobei jede Klemmbacke ein Ritzel (18a, 18b) trägt, das mit dem Ritzel der anderen Klemmbacke kämmt.

5. Maschine nach einem der vorhergehenden Ansprüche, dadurch **gekennzeichnet** , daß jeder Arm Führungseinrichtungen (20a, 20b; 22a, 22b) aufweist, die es dem Arm ermöglichen, sich auf der zu bearbeitenden Lagerfläche beim Absenken des Armes auf diese Lagerfläche zu zentrieren.

6. Maschine nach Anspruch 5, dadurch **gekennzeichnet** , daß die Führungseinrichtungen auf jeder Klemmbacke (14a, 14b) eine erste Führung (22a, 22b) umfassen, die unterhalb der auf dieser Klemmbache vorgesehenen Einrichtungen zum Anpressen des Schleifmaterial (16a, 16b) liegt und die eine Führungsfläche (23a, 23b) aufweist, die derart angeordnet ixt, daß bei geöffneten, das heißt voneinander entfernten Klemmbacken die beiden Führungsflächen (23a, 23b) der beiden ersten Führungen (22a, 22b) jedes Armes (7) nach oben hin konvergieren, wobei der gegenseitige Abstand dieser Führungsflächen an ihrem unteren Abschnitt größer als die zweifache maximale Exzentrizität von zu bearbeitenden exzentrischen Lagerflächen ist.

7. Maschine nach Anspruch 5 oder 6, dadurch **gekennzeichnet**, daß die Führungseinrichtungen zwei zweite Führungen (20a, 20b) umfassen, die auf den Armen (7) auf beiden Seiten der auf dem Arm vorgesehenen Ein-richtung zum Anpressen des Schleifmaterials (13) und unterhalb hiervon angeordnet sind, wobei die zweiten Führungen ebenfalls Führungsflächen (21a, 21b) aufweisen, die nach oben hin konvergieren.

## Claims

1. A machine for the abrasive machining of cylindrical bearing surfaces on workpieces, inter alia for the abrasive machining of journals and crank pins of crankshafts, the machine comprising for machining each bearing surface an arm (7) freely pivotable around a horizontal pivot (8) on a vertically mobile slide (4), two jaws (14a, 14b) being articulated to the arm (7) and being so coupled as to be clampable on one another by being pivoted synchronously and in opposition relatively to the arm (7) by means of a common actuating element (14), the jaws having means for applying abrasive to the bearing surface to be machined during the clamping of the jaws, characterised in that each arm (7) has three means (13, 16a, 16b) for applying abrasive to the bearing surface to be machined, viz. first means (13) in a fixed central position on the arm (7) and two other means (16a, 16b) in a lateral position on the two jaws (14a, 14b), the arm (7) being movable relatively to the slide (4) by means of a balancing ram (10) whose feed pressure is so controlled that during the clamping of the jaws the three abrasive-applying means are disposed substantially at the three corners of an equilateral triangle and applied with a uniform pressure to the bearing surface to be machined.

2. A machine according to claim 1, characterised in that the two jaws (14a, 14b) are so coupled as to be pivoted synchronously and oppositely relatively to the arm (7) by common actuating means (19) providing a controlled clamping force.

3. A machine according to claim 2, characterised in that the actuating means (19) take the form of a ram whose feed pressure is controlled.

4. A machine according to claim 2 or 3, characterised in that the two jaws (14a, 14b) are interconnected by gearing, each arm carrying a gear (18a, 18b) meshing with the gear of the other jaw.

5. A machine according to any of the previous claims, characterised in that each arm has guide means (20a, 20b; 22a, 22b) enabling the arm to be centred on the bearing surface to be machined when the arm is lowered on to the latter.

6. A machine according to claim 5, characterised in that the guide means comprise on each jaw (14a, 14b) a first guide (22a, 22b) disposed below the abrasive-applying means (16a, 16b) on such jaws and comprising a guide surface (23a, 23b) so disposed that the two guiding surfaces (23a, 23b) of the first two guides (22a, 22b) of each arm (7) converge upwardly on the open - i.e., spaced apart - jaws, the distance between the guiding surfaces in their bottom parts thereof being more than twice the maximum eccentricity of the eccentric bearing surfaces to be machined.

7. A machine according to claim 5 or 6, characterised in that the guiding means comprise two second guides (20a, 20b) disposed on the arm (7) on either side of and below the abrasive-applying means (13) on the arm, the two second guides also having upwardly converging guiding surfaces (21a. 21b)
